# FASCICULE DE BREVET EUROPEEN

(11) **EP 0 327 457 B1**
(45) Date de publication et mention de la délivrance du brevet: **18.03.1992**
(21) Numéro de dépôt: 89400289.8
(22) Date de dépôt: 02.02.1989
(51) Int. Cl.: F25B 23/00

(54) **Procédé et appareillage pour l'obtention de très basses températures**
Verfahren und Einrichtung zur Tiefsttemperaturerzeugung
Method and equipment for producing very low temperatures

(30) Priorité: 03.02.1988 FR 8801232
(43) Date de publication de la demande: 09.08.1989
(73) Titulaire: CENTRE NATIONAL D'ETUDES SPATIALES, 75001 Paris (FR)
(72) Inventeur: Benoit, Alain, F-38320 Eybens (FR)
(74) Mandataire: Colas, Jean-Pierre

(56) Documents cités:
- EP-A- 0 089 391
- EP-A- 0 188 976
- FR-A- 2 010 177
- FR-A- 2 176 809
- US-A- 3 195 322
- CRYOGENICS, vol. 20, no. 3, mars 1980, pages 115-121, IPC Business Press; A.P. SEVERIJNS: "A novel He3 - He4 dilution refrigerator with superfluid He4 circulation"
- PHYSICS LETTERS, vol. 53A, no. 4, 30 juin 1975, pages 327-328; F.A. STAAS et al.: "A dilution refrigerator with superfluid injection"
- CRYOGENICS, vol. 20, no. 3, mars 1980, pages 153-157, IPC Business Press; W. VAN HAERINGEN: "On the choice of tube lenghts and diameters in a He3 - He4 dilution refrigeration system"

## Description

La présente invention est relative à un procédé et un appareillage d'obtention de très basses températures.

Parmi les méthodes d'obtention de très basses températures, une des plus intéressantes fait appel à la dilution de l'isotope 3He dans l'hélium ordinaire 4He. Au-dessous de 2,17°K environ, un mélange 4He - 3He présente deux phases, la teneur limite de 3He dans 4He étant d'environ 6%.

Pour exposer de façon quelque peu simpliste le principe de procédés connus, supposons que, dans une "boîte de mélange" placée dans une enceinte à vide refroidie à une température de l'ordre de 2°K ou moins, il y ait du 3He et du 4He en quantités telles qu'il y ait deux phases, une phase de "solution" et une phase de 3He pur, si nous diminuons la concentration en 3He de la phase solution,du 3He pur va s'y dissoudre pour rétablir la concentration d'équilibre, et l'énergie nécessaire à cette dissolution sera empruntée à la boîte de mélange, qui va par conséquent se refroidir.

Le mot "solution" est employé pour simplifier, on sait que les définitions usuelles s'appliquent mal aux très basses températures.

Dans la pratique, la boîte de mélange est associée à une colonne remplie de solution à l'équilibre, et au sommet de laquelle est placé un évaporateur qui permet d'extraire 3He de la solution. Il se crée un gradient de concentration dans la colonne, et du 3He migre de la boîte de mélange vers l'évaporateur, ce qui entraîne la dissolution de 3He pur et le refroidissement de la boîte de mélange.

Pour qu'un tel dispositif, ou cryostat, fonctionne en continu, il suffit d'introduire dans la boîte de mélange du 3He liquide, mélangé éventuellement d'un peu de 4He, pour compenser les départs.

On pourrait faire fonctionner d'une manière analogue un cryostat dans lequel la boîte de mélange contiendrait une phase solution et une phase de 4He pur.

Avec de tels cryostats, la présence d'une installation de distillation nécessiste une installation de pompage comportant des tuyaux de gros diamètre et rend difficile, sinon impossible, le fonctionnement dans toutes les orientations ou en apesanteur (utilisation dans l'espace par exemple).

Il est désirable de s'affranchir de ces contraintes par la réalisation d'un cryostat ne comportent ni distillateur ni ligne de pompage basse pression.

On a proposé, dans FR-A-2.010.177, d'extraire le 3He de la boîte de mélange en prévoyant que les conditions d'écoulement dans le canal d'évacuation de la boîte de mélange soient telles qu'il se produit, dans ce canal, des tourbillons dans le 4He superfluide. L'effet de ces tourbillons dans le 4He superfluide est que 3He, aussi bien que 4He normal et 4He superfluide traversent le canal d'évacuation pour rejoindre l'admission d'une pompe de circulation qui sert à recycler 4He superfluide d'une part, et 4He normal et 3He d'autre part, par des passages séparés, vers la boîte de mélange.

Pour obtenir des tourbillons, il est nécessaire d'avoir des vitesses de circulation élevées dans des canaux de grand diamètre. Le document FR-A-2.010.177 ne donne pas de dimension critique, mais on trouve dans US-A-3.195.322 l'indication qu'une vitesse supérieure à 10 cm/seconde dans un tube de 9,5 mm de diamètre aboutit à la formation de tourbillons. De telles caractéristiques correspondent à des installations relativement puissantes. En revanche, la présence de tourbillons n'est pas une garantie de l'absence de phénomène de rétrodiffusion de 3He de nature à réduire le rendement et à limiter les performances de l'appareil.

L'invention a pour but de fournir un procédé et un appareillage, destinés en particulier à l'équipement de satellites, procurant des rendements et performances améliorés, la puissance unitaire étant éventuellement réduite.

Pour obtenir ce résultat, l'invention fournit un procédé d'obtention de très basses températures selon lequel on prévoit une boîte de mélange placée dans une enceinte à vide refroidie à une température de l'ordre de 2°K ou inférieure, on alimente en continu cette boîte de mélange avec du 4He et du 3He liquides introduits séparément pour y créer un système diphasique comprenant une phase de solution de 3He dans 4He liquide, et une phase de liquide formée de l'isotope 3He pur, on fait passer cet isotope dans la phase de solution, l'énergie de mise en solution étant empruntée à la boîte de mélange pour la refroidir, on extrait l'isotope 3He de la boîte de mélange à l'état de solution et on introduit dans la boîte de mélange une quantité dudit isotope à l'état de liquide pur égale à la quantité de cet isotope qui quitte la boîte de mélange à travers la solution,
caractérisé en ce qu'on extrait la phase de solution de la boîte de mélange à travers un conduit ayant une section telle, et où le fluide circule à une vitesse telle, que le 3He ne puisse pas diffuser à contre-courant dans ledit conduit de façon suffisante pour élever de façon notable la teneur en 3He du 4He liquide introduit et réduire la dissolution, dans ce 4He, du 3He liquide introduit simultanément.

De préférence, on fait circuler la solution de 3He dans 4He à une vitesse de l'ordre de 10 cm/seconde pour un conduit d'évacuation de diamètre intérieur de l'ordre de 0,1 mm.

L'invention va maintenant être exposée plus en détail à l'aide d'un exemple pratique illustré à l'aide de la figure unique, qui est une coupe schématique d'un cryostat expérimental conforme à l'invention.

La partie froide du cryostat est seule représentée sur la figure. L'ensemble est inclus dans une enceinte 1 portée à la température de 1,8°K. Les deux isotopes 3He et 4He arrivent respectivement dans l'enceinte par des capillaires 2 et 3, en phase liquide et sous une pression voisine de 1/2 atmosphère. Le mélange ressort de l'enceinte par un capillaire 4. Ces trois capillaires ont, dans le cryostat décrit ici, un diamètre intérieur de 0,3 mm. Un échangeur de chaleur 5 est constitué par trois capillaires 2A, 3A, 4A en CuNi de 0,1 mm de diamètre intérieur et de 0,5 mm de diamètre extérieur, soudés ensemble sur toute leur longueur à l'étain et raccordés d'une part aux capillaires 2 à 4, et d'autre part à la boîte de mélange. Le mélange des deux composants se fait dans la boîte de mélange en cuivre 6 d'un volume très faible (quelques millimètres cubes) dont la paroi est revêtue de poudre d'argent frittée pour en augmenter la surface d'échange. Un thermomètre 7, constitué par une résistance de germanium, est vissé à l'extérieur de cette boîte.

Pour tester ce cryostat, on a utilisé deux montages différents. Le premier consiste en un cryostat classique qui par pompage d'un bain de 4He permet d'obtenir une température voisine de 1,8°K. Dans ce bain d'hélium est immergée une enceinte à vide 1 contenant la partie froide du cryostat précédemment décrite. Les deux isotopes purs d'hélium sont injectés sous forme de gaz dans le cryostat à un débit contrôlé par deux régulateurs de débit. Ces gaz sont liquéfiés à l'aide d'échangeurs dans le bain principal d'hélium avant d'être envoyés dans l'enceinte froide 1.

Le second dispositif est un cryostat tournant fonctionnant par circulation continue de 4He à partir d'un réservoir fixe. La rotation est obtenue à l'aide d'un raccord tournant horizontal sur la ligne d'alimentation en liquide 4He. Ce cryostat permet de refroidir un échangeur à une température voisine de 1,6°K en pompant le 4He et en utilisant une vanne froide de détente. Sur cet échangeur est fixée l'enceinte 1 contenant la chambre de mélange . Les deux isotopes d'hélium sont injectés sous forme gazeuse puis refroidis et liquéfiés dans les vapeurs d'hélium de la circulation principale.

Le fonctionnement d'un tel système nécessite une alimentation continue en 3He. Vu le prix de cet isotope, il est préférable de récupérer le mélange dilué sortant du cryostat et d'en séparer les deux constituants. Pour ce faire, on a utilisé une unité annexe de distillation fonctionnant dans un cryostat séparé et permettant d'obtenir les deux isotopes avec une pureté meilleure que 99% pour le 3He et 99,99% pour le 4He. On n'a pas décrit cette unité qui n'utilise que des techniques bien connues.

Avec le cryostat tel qu'il est décrit, on a obtenu une température stable inférieure à 180 mK et totalement insensible à l'orientation du système par rapport à la verticale.

Il est avantageux d'utiliser, dans l'échangeur, des capillaires de plus petit diamètre dans la partie chaude que dans la partie froide. Dans une autre réalisation, l'utilisation d'un échangeur en deux parties, la partie la plus chaude étant réalisée avec du tube de 0,05 mm et l'autre avec du tube de 0,2 mm, a permis d'obtenir une température de 125 mK avec des débits de 9 ml/mm pour le 3He et de 90 ml/mn pour le 4He (débits en gaz TPN). Cela correspond à des vitesses linéaires de 10 cm/sec environ. Il a été observé que, si le diamètre augmente, la vitesse critique diminue, au moins dans certaines limites. Rien n'empêche dans le principe d'obtenir des températures plus basses, inférieures à 100 mK. Les débits utilisés sont suffisamment faibles pour envisager l'utilisation du système dans un satellite. En effet, dans ces conditions de fonctionnement, la consommation pour un an est de 5 litres de 3He et de 50 litres de 4He (liquide).

Le système a réellement l'air très simple mais à la connaissance de l'inventeur, un tel cryostat n'a jamais été proposé. La raison est que ce système ne fonctionne que hors d'équilibre, à des débits bien définis, correspondant aux diamètres des tubes. La compréhension du fonctionnement de ce système nécessite d'autre part la prise en compte de la friction mutuelle entre le 4He superfluide et le 3He, phénomène qui n'a été mis en évidence que récemment.

Deux cas très différents d'utilisation peuvent être envisagés :
- l'utilisation d'un tel système dans l'espace semble très prometteuse car la fiabilité du système peut être extrêmement bonne du fait de sa simplicité. En effet, dans une telle application, les deux isotopes sont embarqués au départ sous forme liquide et le mélange est rejeté dans l'espace (il pourrait aussi être stocké tel quel dans le cas d'un engin récupérable). Un tel système ne nécessite donc en principe aucun système de pompage (seul un système de contrôle du débit est nécessaire). L'absence de détente à froid (contrairement aux systèmes classiques) permet en outre de s'affranchir des problèmes de bouchage dus aux impuretés dans l'hélium,
- dans des conditions normales (sur terre), ce dispositif s'applique dans tous les cas où l'on recherche une grande mobilité et un faible encombrement. En effet, d'une part le cryostat est insensible à la gravité (pas de surface de séparation de phases liquide-gaz), d'autre part, les seules liaisons avec l'extérieur sont faites par trois capillaires de moins d'un millimètre de diamètre. En particulier, un tel système peut être monté sur un support orientable dans toutes les directions. Cependant, vu le prix du 3He, il est nécessaire d'utiliser dans ce cas une unité annexe de distillation comme cela a été décrit plus haut.

## Revendications

1. Procédé d'obtention de très basses températures selon lequel on prévoit une boîte de mélange placée dans une enceinte à vide refroidie à une température de l'ordre de 2°K ou inférieure, on alimente en continu cette boîte de mélange avec du 4He et du 3He liquides introduits séparément pour y créer un système diphasique comprenant une phase de solution de 3He dans 4He liquide, et une phase de liquide formée de l'isotope 3He pur, on fait passer cet isotope dans la phase de solution, l'énergie de mise en solution étant empruntée à la boîte de mélange pour la refroidir, on extrait l'isotope 3He de la boîte de mélange à l'état de solution et on introduit dans la boîte de mélange une quantité dudit isotope à l'état de liquide pur égale à la quantité de cet isotope qui quitte la boîte de mélange à travers la solution,
caractérisé en ce qu'on extrait la phase de solution de la boîte de mélange à travers un conduit ayant une section telle, et où le fluide circule à une vitesse telle, que le 3He ne puisse pas diffuser à contre-courant dans ledit conduit de façon suffisante pour élever de façon notable la teneur en 3He du 4He liquide introduit et réduire la dissolution, dans ce 4He, du 3He liquide introduit simultanément.

2. Procédé selon la revendication 1, caractérisé en, ce qu'on fait circuler la solution de 3He dans 4He à une vitesse de l'ordre de 10 cm/seconde pour un conduit d'évacution de diamètre intérieur de l'ordre de 0,1 mm.

3. Appareillage pour la mise en oeuvre du procédé selon la revendication 1 ou 2, comprenant une boîte de mélange (6) placée dans une enceinte (1) à vide refroidie, et reliée à deux conduits d'alimentation et un conduit d'évacuation, caractérisé en ce que le volume de la boîte de mélange est de quelques millimètres cubes et lesdits conduits sont des capillaires (2, 2A; 3, 3A; 4, 4A), soudés ensemble entre la boîte de mélange et l'enceinte à vide pour constituer un échangeur (5).

4. Appareillage selon la revendication 3, caractérisé en ce que, dans l'échangeur, on utilise des capillaires de plus petit diamètre dans la partie chaude que dans la partie froide.

5. Appareillage selon la revendication 3 ou 4, caractérisé en ce qu'il est relié à une unité annexe de distillation permettant de séparer les deux isotopes contenus dans le mélange pour les recycler.

6. Appareillage selon la revendication 3 ou 4 et conçu pour fonctionner dans l'espace, caractérisé en ce qu'il est associé à des moyens por stocker séparément les deux isotopes, et à des moyens pour rejeter dans l'espace, ou stocker tel que, le mélange de 3He et 4He produits.

## Claims

1. A process for achieving very low temperatures according to which a mixing box is provided which is placed in a vacuum enclosure cooled to a temperature of the order of 2°K or below, this mixing box is continuously supplied with liquid 4He and 3He introduced separately in order to create a two-phase system comprising a phase with 3He dissolved in liquid 4He, and a liquid phase formed by the pure 3He isotope, this isotope is passed into the solution phase, the dissolving energy being borrowed from the mixing box in order to cool it down, the 3He isotope is extracted from the mixing box in the form of a solution and a quantity of said isotope in the form of the pure liquid is introduced into the mixing box in a quantity equal to that of the isotope leaving the mixing box through the solution,
characterised in that the solution phase is removed from the mixing box through a duct having a cross-section and where fluid circulates at a velocity, such that the 3He cannot diffuse in counter-current in said duct sufficiently to increase the content of 3He in the liquid 4He introduced to any great extent and reduce the dissolving, in this 4He, of the liquid 3He introduced at the same time.

2. Process according to claim 1, characterised in that the solution of 3He in 4He is circulated at a velocity of the order of 10 cm per second through an outlet duct with an internal diameter of the order of 0.1 mm.

3. Apparatus for carrying out the process according to claim 1 or 2, comprising a mixing box (6) placed in a cooled vacuum enclosure (1) connected to two supply ducts and an outlet duct, characterised in that the volume of the mixing box is a few cubic millimetres and the ducts are capillaries (2,2A; 3,3A; 4,4A), soldered together between the mixing box and the vacuum enclosure in order to form an exchanger (5).

4. Apparatus according to claim 3, characterised in that in the exchanger, capillaries of smaller diameter are used in the hot part than in the cold part.

5. Apparatus according to claim 3 or 4, characterised in that it is connected to an adjoining distillation unit enabling the two isotopes contained in the mixture to be separated for recycling.

6. Apparatus according to claim 3 or 4 designed to operate in space, characterised in that it is associated with means for storing the two isotopes separately and means for discarding the mixture of 3He and 4He produced into space or storing the mixture as it is.

## Patentansprüche

1. Verfahren zur Erzeugung sehr tiefer Temperaturen, bei dem man eine auf eine Temperatur in der Größenordnung von 2° K oder weniger gekühlte Mischkammer in einem Vakuumgefäß vorsieht, man die Mischkammer mit getrennt eingeführtem flüssigem ⁴He und ³He versorgt, um ein Zweiphasensystem zu erzeugen, das eine flüssige Lösungsphase von ³He in ⁴He sowie eine vom reinen Isotop ³He gebildete flüssige Phase umfaßt, man dieses Isotop in die Lösungsphase führt, wobei die Lösungsenergie der Mischkammer entzogen wird, um sie abzukühlen, man der Mischkammer das Isotop ³He in gelöstem Zustand entnimmt und man in die Mischkammer eine Menge dieses Isotops in reinem flüssigem Zustand einführt, die gleich der Menge des Isotops ist, die die Mischkammer über die Lösung verläßt,
dadurch gekennzeichnet, daß man die Lösungsphase der Mischkammer über eine Leitung entnimmt, die einen solchen Abschnitt aufweist und wo die Flüssigkeit mit einer solchen Geschwindigkeit zirkuliert, daß das ³He nicht gegen den Strom in dieser Leitung auf eine Weise diffundieren kann, die ausreicht, den Gehalt des eingeführten flüssigen ⁴He an ³He nennenswert zu erhöhen und die Auflösung des gleichzeitig eingeführten flüssigen ³He im ⁴He herabzusetzen.

2. Verfahren nach Anspruch 1, dadurch gekennzeichnet, daß man die Lösung von ³He in ⁴He mit einer Geschwindigkeit in der Größenordnung von 10 cm/Sekunde durch eine Abzugsleitung mit einem inneren Durchmesser in der Größenordnung von 0,1 mm zirkulieren läßt.

3. Vorrichtung zur Durchführung des Verfahrens nach Anspruch 1 oder 2, welches eine in einem Vakuumgefäß (1) angeordnete abgekühlte Mischkammer (6), die mit zwei Versorgungsleitungen und einer Abzugsleitung verbunden ist, umfaßt, dadurch gekennzeichnet, daß das Volumen der Mischkammer mehrere Millimeter im Kubik ist und die Leitungen Kapillaren (2, 2A; 3, 3A; 4, 4A) sind, die zwischen der Mischkammer und dem Vakuumgefäß zur Ausbildung eines Austauschers (5) zusammengelötet sind.

4. Vorrichtung nach Anspruch 3, dadurch gekennzeichnet, daß man im Austauscher Kapillaren von viel kleinerem Durchmesser im warmen Teil als im kalten Teil verwendet.

5. Vorrichtung nach Anspruch 3 oder 4, dadurch gekennzeichnet, daß sie an eine dazugehörende Destillationseinheit angeschlossen ist, die die Trennung der beiden in der Mischung enthaltenen Isotopen zwecks Rückführung erlaubt.

6. Vorrichtung nach Anspruch 3 oder 4, geeignet für den Betrieb im Weltraum, dadurch gekennzeichnet, daß sie mit Einrichtungen zur separaten Lagerung der beiden Isotopen verbunden ist sowie mit Einrichtungen zur Abgabe der erzeugten Mischung aus ³He und ⁴He in den Weltraum oder zu ihrer Lagerung, wie auch immer.
